# EUROPÄISCHE PATENTSCHRIFT

(11) **EP 3 168 179 B1**
(45) Veröffentlichungstag und Bekanntmachung des Hinweises auf die Patenterteilung: **31.07.2019**
(21) Anmeldenummer: 16195585.1
(22) Anmeldetag: 25.10.2016
(51) Int. Cl.: D01H 4/44, B65H 54/74, B65H 54/22, B65H 63/00, D01H 1/32

(54) **VERFAHREN ZUM BETREIBEN EINER KREUZSPULEN HERSTELLENDEN TEXTILMASCHINE**
METHOD OF DRIVING A TEXTILE MACHINE PRODUCING CROSS-WOUND BOBBINS
PROCEDE D'OPERATION D'UNE MACHINE TEXTILE PRODUISANT DES BOBINES CROISEES

(30) Priorität: 10.11.2015 DE 102015014429
(43) Veröffentlichungstag der Anmeldung: 17.05.2017
(73) Patentinhaber: Saurer Spinning Solutions GmbH & Co. KG, 52531 Übach-Palenberg (DE)
(72) Erfinder: Kaspers, Stephan, 41748 Viersen (DE); Scheer, Günter, 41238 Mönchengladbach (DE)
(74) Vertreter: Schniedermeyer, Markus

(56) Entgegenhaltungen:
- DE-A1- 3 526 305
- DE-A1- 4 338 283
- JP-A- H0 921 021

## Beschreibung

Die Erfindung betrifft ein Verfahren bzw. eine Vorrichtung zum Betreiben einer Kreuzspulen herstellenden Textilmaschine, die eine Vielzahl von einzeln antreibbaren, autonom arbeitenden Arbeitsstellen sowie eine Zentralsteuereinheit aufweist. Bei der Kreuzspulen herstellenden Textilmaschine handelt es sich beispielsweise um einen Kreuzspulautomaten oder eine Offenend-Rotorspinnmaschine.

Bekanntlich benötigen die Arbeitsstellen von Kreuzspulen herstellenden Textilmaschinen, zum Beispiel Kreuzspulautomaten oder Offenend-Rotorspinnmaschinen, um ordnungsgemäß betrieben werden zu können, ständig eine ausreichende Energieversorgung.

An den Arbeitsstellen von Kreuzspulautomaten wird beispielsweise während des Betriebes außer elektrischer Energie ständig auch Saugluft benötigt, um den während des Umspulvorganges kontinuierlich auftretenden Faserstaub abzusaugen.
Der Saugluftbedarf der Arbeitsstellen solcher Textilmaschinen verstärkt sich, wenn zum Beispiel nach einem Fadenbruch oder einem kontrollierten Reinigerschnitt das auf die Kreuzspule aufgelaufene Fadenende durch eine arbeitsstelleneigene Saugdüse aufgenommen und zu einer Fadenspleißeinrichtung befördert werden muss. Ein besonders hoher Saugluftbedarf, der oft die Leistungsfähigkeit der maschineneigenen Saugluftanlage überfordert, liegt insbesondere dann vor, wenn zum Beispiel nach einem Partiewechsel eine Vielzahl von Arbeitsstellen gleichzeitig wieder neu angespult werden sollen.

Beim Betrieb der Arbeitsstellen von Offenend-Rotorspinnmaschinen wird neben elektrischer Energie auch ständig ein pneumatischer Unterdruck benötigt.
Das heißt, im Rotorgehäuse der Offenend-Spinnvorrichtung der Arbeitsstellen derartiger Textilmaschinen muss ständig ein so genannter Spinnunterdruck herrschen, der während des Spinnbetriebes dafür sorgt, dass die von einer Auflösewalze aus einem Vorlagefaserband ausgekämmten Einzelfasern über einen Faserleitkanal pneumatisch in den Spinnrotor eingespeist werden, wo sie von dem mit hoher Drehzahl umlaufenden Spinnrotor zu einem Faden gedreht werden.

Bei diesen bekannten und in der Textilindustrie seit langem in großen Stückzahlen im Einsatz befindlichen Offenend-Rotorspinnmaschinen kommt bei speziellen Ereignissen, zum Beispiel bei einem Fadenbruch an einer oder an mehreren Arbeitsstelle(n), oft ein selbsttätig arbeitendes Bedienaggregat, ein so genannter Anspinnwagen, zum Einsatz, der nacheinander die an den Arbeitsstellen aufgetretenen Fadenbrüche abarbeitet. Dieses Bedienaggregat kommt auch zum Einsatz, wenn bei einem Neustart der Textilmaschine, zum Beispiel nach einem Partiewechsel oder nach einem Energieausfall, der zu einem Abschalten aller Arbeitsstellen der betreffenden Textilmaschine führte, alle Arbeitsstellen wieder neu angesponnen werden müssen.
Das heißt, nach einem Partiewechsel oder nach einem Energieausfall spinnt das Bedienaggregat nacheinander alle Arbeitsstellen wieder an, was relativ langwierig ist und sich sehr negativ auf die Produktionsleitung der Offenend-Rotorspinnmaschinen auswirkt.
Insbesondere in Ländern mit einer empfindlichen Infrastruktur, in denen Energieausfälle keine seltenen Ereignisse darstellen, kann der Wirkungsgrad derartiger, durch Bedienaggregate versorgter Textilmaschinen daher oft relativ gering sein.

Um den zeitlichen Aufwand zu verkürzen, der erforderlich ist, bis die Arbeitsstellen einer Offenend-Rotorspinnmaschine nach einem Energieausfall oder einem Partiewechsel wieder ordnungsgemäß laufen, sind deshalb in der Vergangenheit Offenend-Rotorspinnmaschinen entwickelt worden, die autark arbeitende Arbeitsstellen aufweisen. Das heißt, die Arbeitsstellen derartiger Offenend-Rotorspinnmaschinen sind in der Lage, nach einer Spinnunterbrechung ohne die Hilfe eines Bedienaggregates wieder selbsttätig anzuspinnen.

Diese beispielsweise in der DE 101 39 075 A1 relativ ausführlich beschriebenen, autark arbeitenden Arbeitsstellen, die unter anderem jeweils über eine an das Unterdrucksystem einer Offenend-Rotorspinnmaschine angeschlossene, arbeitsstelleneigene Saugdüse verfügen, weisen, zumindest zeitweise, einen erhöhten Energiebedarf auf, der immer dann vorliegt, wenn die Arbeitsstelle nach einer Spinnunterbrechung wieder selbsttätig neu anspinnt, das heißt, wenn die arbeitsstelleneigene, unterdruckbeaufschlagte Saugdüse ein auf die Oberfläche einer Kreuzspule aufgelaufenes Fadenende suchen, aufnehmen und zu einer Fadenanspinnvorrichtung transportieren muss, wo es dann für einen Anspinnvorgang vorbereitet wird.

Um zu verhindern, dass nach einem Partiewechsel oder einem Energieausfall zu viele dieser autark arbeitenden Arbeitsstellen gleichzeitig wieder einen Anspinnversuch starten, was das Unterdrucksystem der Textilmaschine überfordern und folglich zu negativ verlaufenden Anspinnversuchen führen würde, sind in der Vergangenheit bereits verschiedene Verfahren entwickelt worden, bei denen nach einem Partiewechsel oder einem Energieausfall die Anzahl der jeweils gleichzeitig einen Anspinnversuch startenden Arbeitsstellen begrenzt wird.

In der DE 10 2006 050 220 B4 ist beispielsweise ein Verfahren zum Betreiben einer Offenend-Rotorspinnmaschine beschrieben, mit dem eine bedarfsgerechte Zuteilung von durch eine Saugluftanlage der Textilmaschine bereitgestellter Saugluft auf Unterdruck anfordernde, autark arbeitende Arbeitsstellen der Textilmaschine gewährleistet werden soll.
Die Textilmaschine verfügt dabei, um den Saugluftbedarf ihrer autark arbeitenden Arbeitsstellen decken zu können, der, wie vorstehend angedeutet, recht unterschiedlich sein kann, über eine maschineneigene Saugluftanlage, die eine Unterdruckquelle aufweist, deren Antriebsmotor an einen Frequenzumrichter angeschlossen und bezüglich seiner Drehzahl definiert einstellbar ist.
Eine Zentralsteuereinheit der Textilmaschine sorgt außerdem dafür, dass der Unterdruck in der Saugluftanlage ein bestimmtes Mindestniveau nicht unterschreitet.

Um zu vermeiden, dass der Saugluftbedarf der Textilmaschine über dem maximalen Saugluftangebot der betreffenden Saugluftanlage liegt, obwohl die Drehzahl des Antriebsmotors der Unterdruckquelle bis auf eine Maximaldrehzahl gesteigert wurde, ist gemäß diesem bekannten Verfahren vorgesehen, dass in der Zentralsteuereinheit der Textilmaschine eingehende Unterdruckanforderungen der Arbeitsstellen nach wenigstens einer ersten Prioritätsklasse sowie einer zweiten Prioritätsklasse unterschieden werden, wobei Unterdruckanforderungen, die in die erste Prioritätsklasse eingestuft werden, stets bevorzugt abgearbeitet werden.

Des Weiteren ist in der DE 10 2007 006 679 A1 ein Verfahren zum Betreiben einer Kreuzspulen herstellenden Textilmaschine beschrieben, die ebenfalls eine Vielzahl von einzeln antreibbaren, autonom arbeitenden Arbeitsstellen, eine Zentralsteuereinheit sowie eine Saugluftanlage mit wenigstens einem Saugluftaggregat aufweist.

Auch hier kann die Saugleistung der Saugluftanlage über die Drehzahl des Antriebsmotors des Saugluftaggregates bis zum Erreichen einer Maximaldrehzahl gesteigert werden, wobei die Drehzahl des Antriebsmotors durch Überwachung des Unterdruckniveaus in der Saugluftanlage geregelt wird.

Bei diesem bekannten Verfahren wird aus der bekannten Maximaldrehzahl des Antriebsmotors des Saugluftaggregates, die die maximale Saugleistung der Saugluftanlage der Textilmaschine definiert, sowie aus der vorliegenden Ist-Drehzahl des Antriebsmotors des Saugluftaggregates, die sich aus dem augenblicklichen Unterdruckbedarf der Textilmaschine ergibt, ein Wert für eine Drehzahlreserve berechnet, anhand dessen die Anzahl der noch mit zusätzlichem Unterdruck versorgbaren Arbeitsstellen bestimmt wird.

Aus dieser Anzahl, erhöht um die Anzahl der mit zusätzlichem Unterdruck auf der Basis der Ist-Drehzahl des Antriebsmotors momentan bereits versorgten Arbeitsstellen wird dann eine Höchstanzahl von Arbeitsstellen ermittelt, die gleichzeitig mit zusätzlichem Unterdruck versorgt werden können. Diese Höchstzahl von Schaltungen überschreitende Unterdruck-Anforderungen werden abgewiesen.

Bei einem solchen Massenstart entstehen nicht nur Probleme mit der Unterdruckversorgung, sondern auch der Versorgung mit elektrischer Energie und/oder mit Druckluft, mit der Kommunikation zwischen einer Zentralsteuerung und den Arbeitsstellen mittels Bussystemen und dem Entstehen mechanischer Schwingungen zum Beispiel beim Absenken der Auflaufspulen auf ihre jeweiligen Kontaktwalzen.

Die DE 43 38 283 A1 und die JP H09 21021 A offenbaren Textilmaschinen bei denen die Arbeitsstellen sukzessive gestartet werden.

Ausgehend von Verfahren der vorstehend beschriebenen Gattung liegt der Erfindung die Aufgabe zugrunde, ein Verfahren und eine Kreuzspulen herstellende Textilmaschine zum Durchführen des Verfahrens zu entwickeln, wodurch sichergestellt werden kann, dass es bei einem Massenstart aller Arbeitsstellen oder einem Massenstart einer Vielzahl von Arbeitsstellen einer Offenend-Rotorspinnmaschine, der zum Beispiel nach einem Partiewechsel oder nach einem Energieausfall erforderlich sein kann, nicht zum Auftreten von Störungen durch Engpässe oder Überlastungen kommt.

Diese Aufgabe wird erfindungsgemäß dadurch gelöst, dass die von einem Massenstart aller Arbeitsstellen der Textilmaschine oder bei einem Start einer Vielzahl der Arbeitsstellen der Textilmaschine betroffenen Arbeitsstellen sukzessive gestartet werden, indem der Einschaltimpuls für die auf die erste Arbeitsstelle folgenden Arbeitsstellen jeweils um eine Mindestzeitspanne von 1 ms gegenüber der zuvor gestarteten Arbeitsstelle verzögert wird. Erfindungsgemäß wird das Vorliegen aller erforderlichen Bedingungen für den Start der Arbeitsstellen überwacht und bei deren Nichtvorliegen werden die Einschaltimpulse gegenüber der Mindestzeitspanne jeweils zusätzlich verzögert, bis diese Bedingungen für den nächsten erfolgreichen Start wieder vorliegen.

Vorteilhafte Ausführungsformen des erfindungsgemäßen Verfahrens sind Gegenstand der Unteransprüche.

Durch das erfindungsgemäße Verfahren wird vermieden, dass in einer ersten Startphase der Arbeitsstellen die Kommunikationsverbindungen überlastet werden, indem gleichzeitig eine differenzierte Kommunikation zwischen der Zentralsteuereinheit und jeder der Arbeitsstellen erfolgt. Während ein einfacher Broadcastbefehl, der an alle Arbeitsstellen gleich verbreitet wird, noch nicht zu einer Überlastung führt, ist das gleichzeitige Absenden entsprechender Antworten von den Arbeitsstellen an die Zentralsteuereinheit über den Datenbus problematisch. Des Weiteren wird durch das sukzessive Absenken der in ihren Spulenrahmen gelagerten abgehobenen Kreuzspulen bei langen Maschinen deren Aufsetzen auf ihre Antriebswalzen entzerrt und eine gegebenenfalls nicht unerhebliche Schwingung vermieden. Schließlich wird auch ein plötzlicher Ausschlag in der Energieversorgung unterdrückt. In weiteren sich anschließenden Phasen der Wiederinbetriebnahme der Arbeitsstellen, das heißt, der Fadensuche und dem darauffolgenden Start des Spinn-und/oder Spulvorganges erfolgt in bekannter Weise die systematische Staffelung der Prozesse insbesondere in Abhängigkeit vom Saugluftbedarf. Diese Phasen erstrecken sich dann über einen gegenüber den beanspruchten Mindestzeitspannen deutlich längeren Zeitraum von mehreren Sekunden.

Die erfindungsgemäß vorgesehene Mindestzeitspanne von 1 ms führt bereits zum genannten Entzerren der sonst gleichzeitig ablaufenden Vorgänge.

Die vorteilhafte Verlängerung der Mindestzeitspanne, zum Beispiel auf 5 ms respektive 15 ms in den Ansprüchen 2 und 3 führt zu einer weiteren, deutlich größeren Entzerrung der genannten Vorgänge, wobei sich eine Mindestzeitspanne von 15 ms in Versuchen als besonders vorteilhaft herausgestellt hat.
In vorteilhafter Ausführungsform ist gemäß Anspruch 4 außerdem vorgesehen, dass abhängig von der Arbeitsstellen-Nummer für jede Arbeitsstelle eine individuelle Verzögerungszeit berechnet wird. Das bedeutet, dass die Mindestzeitspanne mit der Arbeitsstellennummer multipliziert wird, was letztlich zu einer Art Einschaltwelle entlang der Textilmaschine führt. Allerdings kann im Rahmen der Erfindung auch eine nahezu beliebige abweichende Abfolge der Einschaltimpulse, zum Beispiel nacheinander ungeradzahlige und dann geradzahlige Arbeitsstellen gewählt werden.

Auf diese Weise ist der Zeitpunkt des Hochlaufstartes einer Arbeitsstelle zuverlässig vorgebbar.

Nach Anspruch 5 umfassen die überwachten Bedingungen die Energieversorgung, die Druck- und Saugluftbereitstellung und/oder die Kommunikationstechnik, wobei die Saugluftbereitstellung bereits zu den der ersten Phase folgenden Phasen gehört, die ohnehin nicht gleichzeitig für eine hohe Anzahl von Arbeitsstellen verfügbar ist, jedoch in Gruppen gleichzeitig nachgefragt werden kann.

Die erfindungsgemäße Kreuzspulen herstellende Textilmaschine zur Durchführung des erfindungsgemäßen Verfahrens verfügt über eine Vielzahl von einzeln antreibbaren, autonom arbeitenden Arbeitsstellen mit arbeitsstelleneigenen Steuereinrichtungen sowie über eine Zentralsteuereinheit.
Die Zentralsteuereinheit weist eine Schalteinrichtung auf, an der ein Massenstart aller Arbeitsstellen der Textilmaschine oder ein Massenstart einer Vielzahl der Arbeitsstellen der Textilmaschine initiierbar ist und die Schalteinrichtung oder die arbeitsstelleneigenen Steuereinrichtungen so ausgebildet sind, dass die betroffenen Arbeitsstellen sukzessive gestartet werden, indem der Einschaltimpuls für die auf die erste Arbeitsstelle folgenden Arbeitsstellen jeweils um eine Mindestzeitspanne von 1 ms gegenüber der zuvor gestarteten Arbeitsstelle verzögert wird. Erfindungsgemäß wird vorgeschlagen, dass das Vorliegen aller erforderlichen Bedingungen für den Start der Arbeitsstellen überwacht wird und dass bei deren Nichtvorliegen die Einschaltimpulse gegenüber der Mindestzeitspanne jeweils zusätzlich verzögert werden, bis diese Bedingungen für den nächsten erfolgreichen Start wieder vorliegen.

Die erfindungsgemäß vorgesehene Mindestzeitspanne von 1 ms führt bereits zum Entzerren sonst gleichzeitig ablaufender Vorgänge. Dies beginnt bereits damit, dass das in einem ersten Schritt erfolgende Absenken und Absetzen der Kreuzspulen nicht durch eine Gleichzeitigkeit zu einer erheblichen Schwingung der Maschine führt. Die sukzessive Kommunikation mittels des Maschinenbusses vermeidet eine Überlastung der Kommunikationsverbindungen. Energie- und Druckluftbedarf werden ebenfalls entzerrt.

Die vorteilhafte Verlängerung der Mindestzeitspanne, zum Beispiel auf 5 ms respektive 15 ms in den Ansprüchen 7 und 8 führt zu einer deutlich größeren Entzerrung der genannten Vorgänge, wobei sich eine Mindestzeitspanne von 15 ms in Versuchen als besonders vorteilhaft herausgestellt hat.

Die Erzeugung der Einschaltsequenz kann gemäß Anspruch 9 und 10 entweder zentral in der Zentralsteuereinheit oder dezentral in den Arbeitsstellen erfolgen. Die Verzögerung des Startsignals an den jeweiligen Arbeitsstellen errechnet sich vorteilhaft aus dem Produkt aus einer individuellen Größe der Arbeitsstelle und der Mindestzeitspanne. Erfolgt die Erzeugung der Einschaltsequenz erst in den Arbeitsstellen, wird zunächst von der Schalteinrichtung der Zentralsteuereinheit ein Broadcastsignal an alle Arbeitsstellen abgesetzt. Dadurch wird in den Arbeitsstellen die Ermittlung der individuellen Verzögerung des Startzeitpunktes initiiert und dann die Absendung der Antwortsignale über den Datenbus gestaffelt.

In vorteilhafter Ausführungsform ist gemäß Anspruch 11 außerdem vorgesehen, dass eine individuelle Verzögerungszeit abhängig von der Arbeitsstellen-Nummer für jede Arbeitsstelle berechnet wird. Das bedeutet, dass die Mindestzeitspanne mit der Arbeitsstellennummer multipliziert wird, was letztlich zu einer Art Einschaltwelle entlang der Textilmaschine führt. Allerdings kann im Rahmen der Erfindung auch eine nahezu beliebige abweichende Abfolge der Einschaltimpulse, zum Beispiel nacheinander ungeradzahlige und dann geradzahlige Arbeitsstellen gewählt werden.

Auf diese Weise ist der Zeitpunkt des Hochlaufstartes einer Arbeitsstelle zuverlässig vorgebbar, mit der Folge, dass sichergestellt ist, dass sich gleichzeitig immer nur eine gewisse Anzahl von Arbeitsstellen in der Hochlaufphase befindet.

Nach Anspruch 12 umfassen die überwachten Bedingungen die Energieversorgung, die Druck- und Saugluftbereitstellung und/oder die Kommunikationstechnik, wobei die Saugluftbereitstellung bereits zu den der ersten Phase folgenden Phasen gehört, die ohnehin nicht gleichzeitig für eine hohe Anzahl von Arbeitsstellen verfügbar ist, jedoch in Gruppen gleichzeitig nachgefragt werden kann.

Die Erfindung wird nachfolgend anhand eines in den Zeichnungen schematisch dargestellten Ausführungsbeispiels näher erläutert.

Es zeigt:
Fig.1 eine Vorderansicht einer Kreuzspulen herstellenden Textilmaschine mit autark arbeitenden Arbeitsstellen, an der das erfindungsgemäße Verfahren zum Einsatz kommt,
Fig.2 eine einzeln antreibbare, autonom arbeitende Arbeitsstelle einer Kreuzspulen herstellenden Textilmaschine, im Ausführungsbeispiel einer Offenend-Rotorspinnmaschine.

In Fig. 1 ist schematisch in Vorderansicht eine Kreuzspulen herstellende Textilmaschine, im Ausführungsbeispiel eine Offenend-Rotorspinnmaschine 5, dargestellt.

Solche Textilmaschinen weisen zwischen ihren Endgestellen 31, 32 eine Vielzahl identischer, nachstehend anhand der Fig.2 näher beschriebener, autark arbeitender Arbeitsstellen 1 auf und verfügen über eine Zentralsteuereinheit 10 sowie über eine maschineneigene Saugluftanlage 20.

Wie ersichtlich, ist in einem der Endgestelle der Offenend-Rotorspinnmaschine 5 eine Unterdruckquelle 30 der Saugluftanlage 20 angeordnet, wobei die Unterdruckquelle 30 durch einen elektro-motorischen Antrieb 29, der mittels eines Frequenzumrichters bezüglich seiner Drehzahl definiert einstellbar ist, beaufschlagt wird.
Der Antrieb 29 bzw. der zugehörige Frequenzumrichter ist über eine Steuerleitung 35 an eine Zentralsteuereinheit 10 der Textilmaschine 5 angeschlossen, die eine Schalteinrichtung 12 aufweist, über die das Bedienpersonal Steuerbefehle in die Zentralsteuereinheit 10 eingeben kann.

Wie aus Fig. 1 weiter ersichtlich, ist die Zentralsteuereinheit 10 außerdem über ein Bus-system, vorzugsweise über einen CAN-Bus 28, an die arbeitsstelleneigenen Steuereinrichtungen 25 der zahlreichen autark arbeitenden Arbeitsstellen 1 angeschlossen.
Im vorliegenden Ausführungsbeispiel ist die Textilmaschine 5 außerdem mit einem entlang der Arbeitsstellen 1 verfahrbaren Bedienaggregat 7, vorzugsweise einem so genannten Reinigungs- und Wechslerwagen, ausgestattet.

Dieser Reinigungs- und Wechslerwagen 7 sorgt unter anderem dafür, dass fertiggestellte Kreuzspulen aus den Spulenrahmen 22 der Arbeitsstellen 1 auf ein (nicht dargestelltes) Spulenabtransportband der Textilmaschine 5 überführt sowie neue Leerhülsen in die Spulenrahmen 22 der Arbeitsstellen 1 eingewechselt werden.

Die Fig. 2 zeigt in perspektivischer Darstellung eine der zahlreichen weitestgehend autark arbeitenden Arbeitsstellen 1 der in Fig.1 schematisch dargestellten Offenend-Rotorspinnmaschine 5.

Eine derartige Arbeitsstelle 1 verfügt, wie an sich bekannt und daher nur schematisch dargestellt, stets über eine Offenend-Rotorspinnvorrichtung 2 sowie über eine Spulvorrichtung 3.

Im Ausführungsbeispiel ist im Bereich der Offenend-Rotorspinnvorrichtung 2, vor einem so genannten Fadenabzugsröhrchen 21, außerdem ein Anspinnorgan 16 angeordnet, das einen nach einem Fadenbruch oder einem kontrollierten Reinigerschnitt auf die Kreuzspule 8 aufgelaufenen, durch eine schwenkbar gelagerte, unterdruckbeaufschlagbare Saugdüse 4 von der Kreuzspule 8 zurückgeholten Faden 9 übernimmt und das Fadenende zum Wiederanspinnen vorbereitet.

Des Weiteren verfügt eine solche Arbeitsstelle 1 über eine Fadenabzugseinrichtung 27, die sowohl das Abziehen des Fadens 9 aus der Offenend-Spinnvorrichtung 2 während des regulären Spinnbetriebes übernimmt, als auch beim Wiederanspinnen für eine definierte Rückführung eines vorbereiteten Fadens 9 in die Offenend-Spinnvorrichtung 2 sorgt.

Die Spuleinrichtung 3 weist, wie üblich, einen Spulenrahmen 22 zum drehbaren Haltern einer Kreuzspule 8, eine vorzugsweise durch einen reversierbaren Einzelantrieb 36 beaufschlagbare Antriebstrommel 23 sowie eine Fadenchangiereinrichtung 24 auf, die beispielsweise mittels eines Schrittmotors 37 antreibbar ist.
Vor der Fadenchangiereinrichtung 24 kann außerdem eine Fadenzentriereinrichtung in Form eines schwenkbar gelagerten Zentrierbleches 11 angeordnet sein.

Im Ausführungsbeispiel ist die Arbeitsstelle 1 außerdem mit einem Fadenwächter 26, einer Paraffiniereinrichtung 17 sowie einer pneumatisch beaufschlagbaren Speicherdüse 40 ausgestattet, die während des Hochlaufens der Arbeitsstelle 1 überschüssige Fadenlänge speichert und dadurch dafür sorgt, dass der in der Offenend-Spinnvorrichtung produzierte Faden mit einer vorschriftsmäßigen Wickelspannung aufgespult wird.

Sowohl die Speicherdüse 40 als auch die schwenkbar gelagerte Saugdüse 4 sind dabei über eine definiert ansteuerbare Einrichtung 13 an die maschineneigene Saugluftanlage 20 der Offenend-Rotorspinnmaschine 5 angeschlossen. Das heißt, die Saugdüse 4 und die Speicherdüse 40 sind bei Bedarf definiert mit Unterdruck beaufschlagbar.
Die schwenkbar gelagerte Saugdüse 4 ist außerdem mittels eines Schrittmotors 6 zwischen einer im Bereich der Spulvorrichtung 3 liegenden Fadenaufnahmestellung und einer im Bereich der Spinnvorrichtung 2 liegenden Fadenübergabestellung verstellbar.

### Funktion des erfindungsgemäßen Verfahrens, erläutert anhand der Fig.1:

Wenn zum Beispiel nach einem Partiewechsel oder einem Energieausfall die Offenend-Rotorspinnmaschine 5 neu gestartet werden muss, gibt eine autorisierte Bedienperson an der Schalteinrichtung 12 der Zentralsteuereinheit 10 einen entsprechenden Befehl für einen Massenstart der Arbeitsstellen 1 ein.
Die Zentralsteuereinheit 10 sendet daraufhin über das Bus-System 28 entsprechende Startimpulse an die arbeitsstelleneigenen Steuereinrichtungen 25, wobei die zahlreichen Startimpulse jeweils um eine Mindestzeitspanne von 1 ms, vorzugsweise jeweils 15 ms, verzögert an die einzelnen Arbeitsstellen 1 geschickt werden.
Die Verzögerungszeit gegenüber dem ersten Startsignal ist dabei zum Beispiel abhängig von der Arbeitsstellen-Nummer. Das heißt, wenn der Zentralsteuereinheit 10 durch eine Bedienperson der Befehl zu einem neuen Massenstart der Offenend-Rotorspinnmaschine gegeben wird, spinnen die Arbeitsstellen 1, initiiert durch eine Schalteinrichtung 12 der Zentralsteuereinheit 10, nacheinander, jeweils um eine Verzögerungszeit von 15 ms zu ihrem Vorgänger versetzt, neu an. Die Einschaltimpulse laufen im Fall der Nutzung der Arbeitsstellennummer für die Verzögerungssequenz wie eine Welle durch die Offenend-Rotorspinnmaschine.

Alternativ zur zentralen Erzeugung der Sequenz der Einschaltimpulse könnte auch von der Zentralsteuereinheit 25 respektive der Schalteinrichtung 12 ein Broadcastbefehl abgesetzt werden, der in den Arbeitsstellen die Ermittlung der individuellen Einschaltverzögerung initiiert.

In der Offenend-Rotorspinnmaschine werden alle Bedingungen für den kompletten Start der Arbeitsstellen 1 überwacht. Dabei handelt es sich nach einer ersten Phase, in der die Kommunikation über den CAN-Bus 28 sowie die Druckluft und Energieversorgung erfolgt, hauptsächlich um die Saugluftbereitstellung.

Liegen zu einem Zeitpunkt während des sequentiellen Versendens von Einschaltimpulsen nicht mehr alle für den Start der Arbeitsstellen, insbesondere bezüglich der für die erste Phase erforderlichen Bedingungen vor, werden die Einschaltimpulse gegenüber der eingestellten Mindestzeitspanne weiter verzögert, bis die Bedingungen für den nächsten Start wieder vorliegen.
Eine vorherige Festlegung der Mindestzeitspanne zum Beispiel auf 1, 5 oder 15 ms, ergibt sich aus bekannten Bedingungen, die bei einer Überlappung der Einschaltimpulse unmittelbar zu Störungen führen würden, wie beispielsweise bei der Kommunikation oder Energie- respektive Druckluftversorgung.

Die weiteren Phasen des Anspinnprozesses wie die Fadensuche und das eigentliche Anspinnen sind weitgehend unabhängig von der ersten Phase und beinhalten, wie bereits bekannt ist, eine Verzögerung, die im Wesentlichen von der ausreichenden Saugluftversorgung abhängig ist. Beispielsweise können hier maximal 12 respektive 24 Spinnstellen gleichzeitig ausreichend mit Saugluft versorgt werden, so dass eine Staffelung der Einleitung der der ersten Phase folgenden Anspinnphasen auch gruppenweise und mit größerem zeitlichen Abstand als bei der beanspruchten Mindestzeitspanne erfolgen kann.

Auch wenn die Erfindung anhand einer Offenend-Rotorspinnmaschine erläutert wurde, können bei einem Kreuzspulautomaten die gleichen Probleme auftreten, die sich in der gleichen Weise durch Verwirklichung der Merkmale vorliegender Erfindung lösen lassen.

## Patentansprüche

1. Verfahren zum Betreiben einer Kreuzspulen herstellenden Textilmaschine (5), die eine Vielzahl von einzeln antreibbaren, autonom arbeitenden Arbeitsstellen (1) sowie eine Zentralsteuereinheit (10) aufweist, wobei die von einem Massenstart aller Arbeitsstellen (1) der Textilmaschine (5) oder einem Start einer Vielzahl der Arbeitsstellen (1) der Textilmaschine (5) betroffenen Arbeitsstellen (1) sukzessive gestartet werden,
**dadurch gekennzeichnet,**
**dass** der Einschaltimpuls für die auf die erste Arbeitsstelle folgenden Arbeitsstellen jeweils um eine Mindestzeitspanne von 1 ms gegenüber der zuvor gestarteten Arbeitsstelle verzögert wird und dass das Vorliegen aller erforderlichen Bedingungen für den Start der Arbeitsstellen überwacht wird und dass bei deren Nichtvorliegen die Einschaltimpulse gegenüber der Mindestzeitspanne jeweils zusätzlich verzögert werden, bis die Bedingungen für den nächsten erfolgreichen Start vorliegen.

2. Verfahren nach Anspruch 1, **dadurch gekennzeichnet, dass** die Mindestzeitspanne 5 ms beträgt.

3. Verfahren nach Anspruch 2, **dadurch gekennzeichnet, dass** die Mindestzeitspanne 15 ms beträgt.

4. Verfahren nach einem der Ansprüche 1 bis 3, **dadurch gekennzeichnet, dass** sich die Sequenz der Einschaltimpulse aus den Arbeitsstellennummern ergibt.

5. Verfahren nach einem der vorherigen Ansprüche, **dadurch gekennzeichnet, dass** zu den überwachten Bedingungen die Energieversorgung, die Druck- und Saugluftbereitstellung und/oder die Kommunikationstechnik gehören.

6. Kreuzspulen herstellende Textilmaschine (5) mit einer Vielzahl von einzeln antreibbaren, autonom arbeitenden Arbeitsstellen (1) mit arbeitsstelleneigenen Steuereinrichtungen (25) sowie einer Zentralsteuereinheit (10) zur Durchführung des Verfahrens nach Anspruch 1, wobei die Zentralsteuereinheit (10) eine Schalteinrichtung (12) aufweist, durch die ein Massenstart aller Arbeitsstellen (1) der Textilmaschine (5) oder ein Start einer Vielzahl der Arbeitsstellen (1) der Textilmaschine (5) initiierbar ist und dass die Schalteinrichtung (12) oder die arbeitsstelleneigenen Steuereinrichtungen (25) so ausgebildet sind, dass die betroffenen Arbeitsstellen (1) sukzessive gestartet werden,
**dadurch gekennzeichnet,**
**dass** der Einschaltimpuls für die auf die erste Arbeitsstelle folgenden Arbeitsstellen jeweils um eine Mindestzeitspanne von 1 ms gegenüber der zuvor gestarteten Arbeitsstelle verzögert wird und dass die Zentralsteuereinheit (10) oder die arbeitsstelleneigenen Steuereinrichtungen (25) das Vorliegen der erforderlichen Bedingungen für den Start der Arbeitsstellen überwachen und die Einschaltimpulse gegenüber der Mindestzeitspanne jeweils zusätzlich verzögert werden, bis die Bedingungen für den nächsten erfolgreichen Start vorliegen.

7. Kreuzspulen herstellende Textilmaschine nach Anspruch 6, **dadurch gekennzeichnet, dass** die Mindestzeitspanne 5ms beträgt.

8. Kreuzspulen herstellende Textilmaschine nach Anspruch 7, **dadurch gekennzeichnet, dass** die Mindestzeitspanne 15ms beträgt.

9. Kreuzspulen herstellende Textilmaschine nach einem der Ansprüche 6 bis 8, **dadurch gekennzeichnet, dass** die Schalteinrichtung (12) darauf eingerichtet ist, eine Sequenz von um die Mindestzeitspanne versetzten Einschaltimpulsen zu erzeugen und an die Arbeitsstellen (1) zu senden, wobei jeder Einschaltimpuls mit der Adresse der jeweiligen Arbeitsstelle (1) versehen ist und wobei die jeweilige arbeitsstellenbezogene Verzögerung dem Produkt aus einer individuellen Größe der Arbeitsstelle (1) und der Mindestzeitspanne entspricht.

10. Kreuzspulen herstellende Textilmaschine nach einem der Ansprüche 6 bis 8, **dadurch gekennzeichnet, dass** die Schalteinrichtung (12) darauf eingerichtet ist, einen an alle zu startenden Arbeitsstellen (1) den Start initiierenden Broadcaststartbefehl zu senden, wobei die arbeitsstelleneigenen Steuereinrichtungen darauf eingerichtet sind, den Start nach Erhalt des Broadcaststartbefehl um eine Zeitspanne, die dem Produkt aus einer individuellen Größe und der Mindestzeitspanne entspricht, zu verzögern.

11. Kreuzspulen herstellende Textilmaschine nach einem der Ansprüche 9 oder 10, **dadurch gekennzeichnet, dass** sich die Sequenz der Einschaltimpulse aus den Arbeitsstellennummern ergibt.

12. Kreuzspulen herstellende Textilmaschine nach Anspruch 6, **dadurch gekennzeichnet, dass** die überwachten Bedingungen die Energieversorgung, die Saugluftbereitstellung und/oder die Kommunikationstechnik umfassen.

## Claims

1. Method for operating a textile machine (5) that produces a cross-wound packages and comprises a plurality of workstations (1), which can be actuated individually and operate autonomously, and a central control unit (10), the workstations (1) affected by a mass activation of all workstations (1) of the textile machine (5) or by an activation of a plurality of workstations (1) of the textile machine (5) being activated in succession,
**characterised in that,**
the switch-on pulse for each workstation downstream of the first workstation is delayed by a minimum time period of 1 ms by comparison with the workstation activated previously, and **in that** monitoring is carried out as to whether all the necessary conditions for activating the workstations are met, and **in that** if they are not met, the switch-on pulses are delayed further by comparison with the minimum time period until the conditions for the next successful activation are met.

2. Method according to claim 1, **characterised in that,** the minimum time period is 5 ms.

3. Method according to claim 2, **characterised in that,** the minimum time period is 15 ms.

4. Method according to one of claims 1 to 3, **characterised in that,** the switch-on pulse sequence is based on the workstation numbers.

5. Method according to one of the preceding claims, **characterised in that,** the monitored conditions include the power supply, the supply of compressed air and suction air and/or the communications technology.

6. Textile machine (5) producing cross-wound packages, comprising a plurality of workstations (1), which can be actuated individually, operate autonomously and each comprise their own control device (25), and a central control unit (10) for carrying out the method according to claim 1, the central control unit (10) having a switching device (12), by which a mass activation of all the workstations (1) of the textile machine (5) or an activation of a plurality of workstations (1) of the textile machine (5) can be initiated, and the switching device (12) or the individual control devices (25) of each workstation being configured such as to activate the affected workstations (1) in succession,
**characterised in that,**
the switch-on pulse for each workstation downstream of the first workstation is delayed by a minimum time period of 1 ms by comparison with the workstation activated previously, and **in that** the central control unit (10) or the individual control devices (25) of each workstation monitor whether the necessary conditions for activating the workstations are met, and the switch-on pulses are delayed further by comparison with the minimum time period until the conditions for the next successful activation are met.

7. Textile machine producing cross-wound packages according to claim 6, **characterised in that,** the minimum time period is 5 ms.

8. Textile machine producing cross-wound packages according to claim 7, **characterised in that,** the minimum time period is 15 ms.

9. Textile machine producing cross-wound packages according to one of claims 6 to 8, **characterised in that,** the switching device (12) is configured to generate a sequence of switch-on pulses shifted by the minimum time period and to send said sequence to the workstations (1), each switch-on pulse being provided with the address of the relevant workstation (1), and the delay associated with each workstation corresponding to the product of a specific variable of the workstation (1) and the minimum time period.

10. Textile machine producing cross-wound packages according to one of claims 6 to 8, **characterised in that,** the switching device (12) is configured to send a broadcast activation command that initiates the activation at all workstations (1) to be activated, the individual control devices of each workstation being configured, after having received the broadcast activation command, to delay the activation by a time period that corresponds to the product of a specific variable and the minimum time period.

11. Textile machine producing cross-wound packages according to either claim 9 or claim 10, **characterised in that,** the sequence of the switch-on pulses is based on the workstation numbers.

12. Textile machine producing cross-wound packages according to claim 6, **characterised in that,** the monitored conditions include the power supply, the supply of suction air and/or the communications technology.

## Revendications

1. Procédé pour exploiter une machine textile (5) fabriquant des bobines croisées disposant d'une multitude de postes de travail (1) autonomes, entraînés séparément, ainsi que d'une unité de commande centrale (10), sachant que les postes de travail (1) concernés par un démarrage en masse de tous les postes de travail (1) de la machine textile (5) ou par un démarrage d'une multitude de postes de travail (1) de la machine textile (5) sont démarrés successivement,
**caractérisé en ce**
**que** l'impulsion de démarrage pour les postes de travail suivant le premier poste de travail est temporisée d'un délai minimal de 1 ms par rapport au poste de travail démarré au préalable et que la présence de toutes les conditions nécessaires au démarrage des postes de travail est surveillée et que, en leur absence, les impulsions de démarrage sont alors encore temporisées en plus du délai minimal jusqu'à ce que les conditions soient présentes pour réussir le démarrage suivant.

2. Procédé selon la revendication 1, **caractérisé en ce que** le délai minimal est de 5 ms.

3. Procédé selon la revendication 2, **caractérisé en ce que** le délai minimal est de 15 ms.

4. Procédé selon l'une des revendications 1 à 3, **caractérisé en ce que** la séquence des impulsions de démarrage découle des numéros des postes de travail.

5. Procédé selon l'une des revendications précédentes, **caractérisé en ce que** l'alimentation en énergie, la fourniture de pression et d'air d'aspiration et/ou les techniques de communication font partie des conditions à surveiller.

6. Machine textile (5) fabriquant des bobines croisées avec une multitude de postes de travail (1) autonomes, entraînés séparément avec des dispositifs de commande (25) propres aux postes de travail ainsi qu'une unité de commande centrale (10) pour la réalisation du procédé selon la revendication 1, sachant que l'unité de commande centrale (10) dispose d'un dispositif de commutation (12) permettant l'initiation d'un démarrage en masse de tous les postes de travail (1) de la machine textile (5) ou le démarrage d'une multitude de postes de travail (1) de la machine textile (5) et sachant que le dispositif de commutation (12) ou les dispositifs de commande (25) propres aux postes de travail sont conçus de manière à démarrer successivement les postes de travail (1) correspondants,
**caractérisée en ce**
**que** l'impulsion de démarrage pour les postes de travail suivant le premier poste de travail est temporisée d'un délai minimal de 1 ms par rapport au poste de travail démarré au préalable et que l'unité de commande centrale (10) ou les dispositifs de commande (25) propres aux postes de travail surveillent la présence des conditions nécessaires au démarrage des postes de travail et que les impulsions de démarrage sont alors encore temporisées en plus du délai minimal jusqu'à ce que les conditions soient présentes pour réussir le démarrage suivant.

7. Machine textile fabriquant des bobines croisées selon la revendication 6, **caractérisée en ce que** le délai minimal est de 5 ms.

8. Machine textile fabriquant des bobines croisées selon la revendication 7, **caractérisée en ce que** le délai minimal est de 15 ms.

9. Machine textile fabriquant des bobines croisées selon l'une des revendications 6 à 8, **caractérisée en ce que** le dispositif de commutation (12) est conçu pour créer une séquence d'impulsions de démarrage décalées du délai minimal et l'envoyer aux postes de travail (1), sachant que chaque impulsion de démarrage est dotée de l'adresse du poste de travail (1) correspondant et sachant que la temporisation liée au poste de travail correspondant correspond au produit d'une caractéristique individuelle du poste de travail (1) et du délai minimal.

10. Machine textile fabriquant des bobines croisées selon l'une des revendications 6 à 8, **caractérisée en ce que** le dispositif de commutation (12) est conçu pour envoyer à tous les postes de travail (1) démarrant un ordre de démarrage télédiffusé initiant le démarrage, sachant que les dispositifs de commande propres aux postes de travail sont conçus pour temporiser le démarrage, après réception de l'ordre de démarrage télédiffusé, d'un délai correspondant au produit d'une caractéristique individuelle et du délai minimal.

11. Machine textile fabriquant des bobines croisées selon l'une des revendications 9 ou 10, **caractérisée en ce que** la séquence des impulsions de démarrage découle des numéros des postes de travail.

12. Machine textile fabriquant des bobines croisées selon la revendication 6, **caractérisée en ce que** les conditions surveillées englobent l'alimentation en énergie, la fourniture d'air d'aspiration et/ou les techniques de communication.
